# EUROPÄISCHE PATENTANMELDUNG

(11) **EP 0 928 580 A2**
(43) Veröffentlichungstag der Anmeldung: **14.07.1999**
(21) Anmeldenummer: 98124505.3
(22) Anmeldetag: 22.12.1998
(51) Int. Cl.: A47C 1/028, A47C 1/14

(54) **Verstellbare Liege**

(30) Priorität: 09.01.1998 DE 29800216 U
(71) Anmelder: Sieger GmbH + Co., 77837 Lichtenau (DE)
(72) Erfinder: Meier, Karl-Heinz, 77839 Lichtenau (DE); Meier, Max, 77839 Lichtenau (DE)
(74) Vertreter: Dipl.-Ing. Heiner Lichti Dipl.-Phys. Dr.rer.nat. Jost Lempert Dipl.-Ing. Hartmut Lasch

(57) **Zusammenfassung**

Bei einer verstellbaren Liege mit einem Gestell (1), einer aus einem jeweils neigungsverstellbaren Sitz- und Rückenteil bestehenden Liegefläche und gegebenenfalls einer Beinauflage, ist das Sitzteil (7) am Gestell (1) angelenkt und mittels einer in Abstand zum Gelenk zwischen dem Gestell und dem Sitzteil wirksamen Betätigungseinrichtung in wenigstens zwei Fest-Positionen verstellbar. Die Betätigungseinrichtung besteht aus einer am Gestell (1) gelagerten und mittels wenigstens einer seitlichen Handhabe (10) drehbaren Querwelle (15) und einem Kniehebel (13), dessen einer Schenkel (16) drehfest auf der Querwelle sitzt und dessen anderer Schenkel (18) am Sitzteil (7) gelagert ist und der durch Drehen der Querwelle (15) aus einer Knicklage in eine Strecklage mit jeweils unterschiedlicher Neigungslage des Sitzteils (7) gegenüber dem Gestell (1) bringbar ist.

## Beschreibung

Die Erfindung betrifft eine verstellbare Liege mit einem Gestell, einer aus einem jeweils neigungsverstellbaren Sitz- und Rückenteil bestehenden Liegefläche und gegebenenfalls einer Beinauflage, wobei das Sitzteil am Gestell angelenkt und mittels einer in Abstand zum Gelenk zwischen dem Gestell und dem Sitzteil wirksamen Betätigungseinrichtung in wenigstens zwei Fest-Positionen verstellbar ist.

Liegen der vorgenannten Art werden zumeist als Freizeitliegen, Gartenliegen od. dgl. genutzt. Sie haben den früher gebräuchlichen Liegestuhl weitestgehend verdrängt und bestehen in der Regel in allen ihren Einzelteilen aus Kunststoff. Sie können als Standliegen oder auch als Rolliegen ausgebildet sein.

Bei diesen Liegen ist das Rückenteil über ein Stützteil im hinteren Bereich des Gestells abgestützt. Dieses Stützteil kann in rasterartig angeordneten Widerlagern des Gestells so abgestützt werden, daß das Rückenteil aus einer flachen horizontalen Lage bis in eine steile Sitzlage verschwenkt werden kann. Gleichermaßen ist das Sitzteil in der Neigung verstellbar und in der Regel auch die Beinauflage. Dabei wird das Sitzteil mit einer gesonderten Betätigungseinrichtung in seiner Neigung verstellt, während die Beinauflage meist an das Sitzteil angekoppelt und im Gestell zwangsgeführt ist, so daß es mit der Neigungsverstellung des Sitzteils gleichfalls, jedoch entgegengesetzt geneigt wird.

Als Betätigungseinrichtung wird beispielsweise ein einfacher Schwenkbügel verwendet, der am Gestell angelenkt ist und das Sitzteil untergreift und mittels entsprechender Handhaben in zwei Fest-Positionen verstellbar ist. Der Kraftaufwand für die Betätigung des Sitzteils ist erheblich. Gleiches gilt für andere Betätigungseinrichtungen in Form von Stellgetrieben. Je nach Gewicht oder Position des Benutzers auf der Liege läßt sich das Sitzteil nicht in der Benutzungslage verstellen. Der Benutzer muß deshalb erst aus der Liege aussteigen, die Verstellung vornehmen, um sich anschließend wieder auf die Liege zu legen. Bei anderen bekannten Liegen, bei denen das Rückenteil und das Sitzteil eine gemeinsame Betätigungseinrichtung aufweisen und die beiden Teilen miteinander gekoppelt sind, läßt sich die Verstellung zwar durch entsprechende Belastung bzw. Entlastung des Rückenteils leichter durchführen, jedoch weisen Rückenteil und Sitzteil über den gesamten Verstellbereich stets definierte Relativlagen auf, außerdem ist die getriebliche Kopplung der beiden Teile konstruktiv aufwendig.

Der Erfindung liegt die Aufgabe zugrunde, für die eingangs genannte Liege eine Betätigungseinrichtung bereitzustellen, die mit geringerem Kraftaufwand und insbesondere bei eingenommener Sitz- oder Liegeposition eine Verstellung des Sitzteils ermöglicht.

Diese Aufgabe wird erfindungsgemäß dadurch gelöst, daß die Betätigungseinrichtung aus einer am Gestell gelagerten und mittels wenigstens einer seitlichen Handhabe drehbaren Querwelle und einem Kniehebel besteht, dessen einer Schenkel drehfest auf der Querwelle sitzt und dessen anderer Schenkel am Sitzteil gelagert ist und der durch Drehen der Querwelle aus einer Knicklage in eine Strecklage mit jeweils unterschiedlicher Neigungslage des Sitzteils gegenüber dem Gestell bringbar ist.

Bei der erfindungsgemäßen Ausbildung der Betätigungseinrichtung werden die Stellkräfte über die Gelenke des Kniehebels übertragen, so daß im wesentlichen Rollreibung auftritt, die gegenüber linearen Reibflächen zu günstigeren Reibungsverhältnissen führt. Zudem lassen sich durch die Dimensionierung des Kniehebels und der Handhabe günstige Hebelverhältnisse verwirklichen, die wiederum geringe Stellkräfte erfordern. Bei der erfindungsgemäß ausgebildeten Liege kann deshalb der Benutzer in der Ruheposition auf der Liege das Sitzteil und -sofern an das Sitzteil angekoppelt- die Beinauflage verstellen.

In bevorzugter Ausführung ist vorgesehen, daß die Strecklage des Kniehebels eine Übertotpunktlage ist, in der der Kniehebel einem Anschlag anliegt.

Aus der Knicklage, die eine der beiden Positionen des Sitzteils, beispielsweise die nach hinten abgesenkte Position bestimmt, wird der Kniehebel mittels der Handhabe aufgerichtet bis er die Strecklage zumindest geringfügig überschreitet und in eine Übertotpunktlage gelangt. In dieser Übertotpunktlage liegt der Kniehebel einem Anschlag an, der eine weitere Bewegung der Betätigungseinrichtung verhindert. Da es sich hierbei um eine Übertotpunktlage handelt, kann sich der Kniehebel nicht selbsttätig oder durch das Gewicht der aufliegenden Person zurückbewegen. Umgekehrt ist nur ein sehr geringer Kraftaufwand notwendig, um den Kniehebel über die Übertotpunktlage zurückzuführen, aus der er dann allein durch das Gewicht der aufliegenden Person in die Knicklage und das Sitzteil in seine geneigte Lage gelangt.

In weiterhin vorteilhafter Ausführung ist vorgesehen, daß der am Sitzteil gelagerte Schenkel des Kniehebels in der Strecklage dem Anschlag anliegt, wobei der Anschlag vorzugsweise eine ebene Fläche ist, dem der Schenkel des Kniehebels in Strecklage mit seiner einen Längsfläche anliegt.

Dadurch werden die bei Erreichen der Übertotpunktlage aufzunehmenden Kräfte großflächig von dem einen Schenkel des kniehebels auf den Anschlag und von diesem auf das Gestell übertragen, so daß die Teile nicht überlastet werden.

In weiterhin vorteilhafter Ausgestaltung ist vorgesehen, daß die Querwelle mit Abstand von dem dem Rückenteil zugekehrten Ende des Sitzteils gelagert ist.

Der Abstand wird so gewählt, daß das Gewicht des gegen das Rückenteil angelehnten Benutzers weitestgehend zwischen der Querwelle und dem Rückenteil wirkt, um eine einfache Betätigung ohne großen Kraftaufwand zu ermöglichen.

Zweckmäßigerweise ist die Handhabe ein knaufartiger Hebel, der an der Querwelle drehfest angreift, wobei der Hebel vom Rückenteil weg nach vorne gekrümmt sein kann, um einen ergonomischen Angriff an der Handhabe zu ermöglichen.

Gleichermaßen zweckmäßig ist es, wenn an beiden Enden der Querwelle je eine Handhabe angeordnet ist, so daß die Verstellung mit beiden Händen und insbesondere symmetrisch zur Längsachse der Liege erfolgen kann.

Nachstehend ist die Erfindung anhand eines in der Zeichnung wiedergegebenen Ausführungsbeispiels beschrieben. In der Zeichnung zeigen:
- Fig. 1: eine perspektivische Ansicht einer Rolliege;
- Fig. 2: eine der Fig. 1 entsprechende Ansicht der Rolliege in einer anderen Einstellung;
- Fig. 3: eine Ansicht von der Innenseite des Gestells auf dessen einen Längsholm in der Position gemäß Fig. 2;
- Fig. 4: eine der Fig. 3 entsprechende Ansicht in der Position gemäß Fig. 1 und
- Fig. 5: einen Teilschnitt des Gestells und des Sitzteils entlang der Querwelle.

Die in den Fig. 1 und 2 dargestellte Rolliege weist ein Gestell 1 auf, das aus parallelen Längsholmen 2, vorderen Stützbeinen 3 und mit ihm einstückigen oder getrennten Armauflagen 4 besteht. Am rückwärtigen Ende des Gestells 1 sind Räder 5 drehbar gelagert. Die Rolliege weist ferner ein Rückenteil 6, ein Sitzteil 7 und eine Beinauflage 8 auf, die zusammen die Liegefläche bilden.

Das Rückenteil 6 ist mittels eines Stützteils 9, das mit seinem unteren Ende in rastartig angeordneten Aufnahmen des Gestells eingreift, in seiner Neigung verstellbar und in verschiedenen Positionen festsetzbar. Unabhängig vom Rückenteil ist das Sitzteil 7 mittels einer Betätigungseinrichtung, von der in Fig. 1 und 2 die Handhabe 10 erkennbar ist, in den beiden in Fig. 1 und 2 gezeigten Neigungspositionen einstellbar. Die Handhaben 10 sind zu diesem Zweck als knaufartige Hebel ausgebildet, die nach vorne gekrümmt sind. Sie sind ferner im Bereich der Armauflagen 4 angeordnet, um leicht zugänglich zu sein. Beim gezeigten Ausführungsbeispiel ist die Beinauflage 8 an das Sitzteil 7 angekoppelt und am Gestell zwangsgeführt, so daß sie den Bewegungen des Sitzteils folgt und dabei in jeweils entgegengesetzter Richtung geneigt wird.

Das Sitzteil 7 ist, wie aus Fig. 3 und 4 ersichtlich, an beiden Längsholmen 2 des Gestells 1 mittels eines Zapfens 11, der in einem Lagerbock 12 am Längsholm 2 einliegt, schwenkbar gelagert. Mit Abstand vom Lagerbock 12, und zwar in Richtung zum Rückenteil 6 weist die Betätigungseinrichtung einen kniehebel 13 auf, die paarweise an der Innenseite der Querholme 2 angeordnet sind. Die Querholme 2 weisen ferner Lageraugen 14 auf, in denen eine Querwelle 15 gelagert ist, die als Profilwelle ausgebildet ist.

Auf dieser Profilwelle ist der eine Schenkel 16 des Kniehebels 13 drehfest angeordnet, während der über das Kniegelenk 17 angeschlossene andere Schenkel 18 bei 19 am Querholm 2 gelagert ist. Dem Schenkel 18 ist ferner ein plattenförmiger Anschlag 20 am Sitzteil 7 zugeordnet.

Der Kniehebel 13 kann aus der in Fig. 3 gezeigten Position, die der Stellung der Liege gemäß Fig. 2 mit geneigtem Sitzteil entspricht, mittels der Handhabe, die an der Querwelle 15 drehfest angreift, aufgestellt werden, bis er in eine Strecklage gelangt, wie sie in Fig. 4 (entsprechend Fig. 1) gezeigt ist. Diese Strecklage ist eine Übertotpunktlage, in der also das Kniegelenk 17 den Totpunkt um ein gewisses Maß überschritten hat. In dieser Strecklage liegt der Schenkel 18 des Kniehebels dem plattenförmigen Anschlag 20 flächig an. Das Sitzteil befindet sich in einer horizontalen Position, wie in Fig. 1 gezeigt.

Wie aus Fig. 5 ersichtlich, ist in das Lagerauge 14 des Querholms 2 des Gestells eine Lagerbuchse 21 eingesetzt, die außenseitig zylindrisch bzw. kegelförmig ausgebildet ist und innenseitig einen der Querwelle 15 angepaßten Querschnitt aufweist. Das Lager 19 des Schenkels 18 des Kniehebels 13 wird von einem Spreizzapfen 19 gebildet, der ein nach unten reichendes U-Profil 22 des Sitzteils 7 und eine Bohrung im Schenkel 18 des Kniehebels 13 durchgreift.

## Patentansprüche

1. Verstellbare Liege mit einem Gestell, einer aus einem jeweils neigungsverstellbaren Sitz- und Rückenteil bestehenden Liegefläche und gegebenenfalls einer Beinauflage, wobei das Sitzteil am Gestell angelenkt und mittels einer in Abstand zum Gelenk zwischen dem Gestell und dem Sitzteil wirksamen Betätigungseinrichtung in wenigstens zwei Fest-Positionen verstellbar ist, dadurch gekennzeichnet, daß die Betätigungseinrichtung aus einer am Gestell (1) gelagerten und mittels wenigstens einer seitlichen Handhabe (10) drehbaren Querwelle (15) und einem Kniehebel (13) besteht, dessen einer Schenkel (16) drehfest auf der Querwelle sitzt und dessen anderer Schenkel (18) am Sitzteil (7) gelagert ist und der durch Drehen der Querwelle (15) aus einer Knicklage in eine Strecklage mit jeweils unterschiedlicher Neigungslage des Sitzteils (7) gegenüber dem Gestell (1) bringbar ist.

2. Liege nach Anspruch 1, dadurch gekennzeichnet, daß die Strecklage des Kniehebels (13) eine Übertotpunktlage ist, in der der Kniehebel einem Anschlag (20) anliegt.

3. Liege nach Anspruch 1 oder 2, dadurch gekennzeichnet, daß der am Sitzteil (7) gelagerte Schenkel (18) des Kniehebels (13) in der Strecklage dem Anschlag (20) anliegt.

4. Liege nach einem der Ansprüche 1 bis 3, dadurch gekennzeichnet, daß der Anschlag (20) eine ebene Fläche ist, dem der Schenkel (18) des Kniehebels (13) in Strecklage mit seiner einen Längsfläche anliegt.

5. Liege nach einem der Ansprüche 1 bis 4, dadurch gekennzeichnet, daß die Querwelle (15) mit Abstand von dem dem Rückenteil (6) zugekehrten Ende des Sitzteils (7) gelagert ist.

6. Liege nach einem der Ansprüche 1 bis 5, dadurch gekennzeichnet, daß die Handhabe (16) ein knaufartiger Hebel ist, der an der Querwelle (15) drehfest angreift.

7. Liege nach einem der Ansprüche 1 bis 6, dadurch gekennzeichnet, daß der knaufartige Hebel (10) vom Rückenteil (8) weg nach vorne gekrümmt ist.

8. Liege nach einem der Ansprüche 1 bis 7, dadurch gekennzeichnet, daß an beiden Enden der Querwelle (15) eine Handhabe (10) angeordnet ist.
